# EUROPÄISCHE PATENTSCHRIFT

(11) **EP 2 820 215 B1**
(45) Veröffentlichungstag und Bekanntmachung des Hinweises auf die Patenterteilung: **10.10.2018**
(21) Anmeldenummer: 13719264.7
(22) Anmeldetag: 26.02.2013
(51) Int. Cl.: E05B 81/14, E05B 81/64

(54) **KRAFTFAHRZEUGTÜRVERSCHLUSS UND VERFAHREN ZUR ELEKTRISCHEN BETÄTIGUNG EINES GESPERRES**
MOTOR VEHICLE DOOR LOCK AND METHOD FOR ELECTRICALLY ACTUATING A LOCKING MECHANISM
FERMETURE DE PORTIÈRE DE VÉHICULE À MOTEUR ET PROCÉDÉ D'ACTIONNEMENT ÉLECTRIQUE D'UN DISPOSITIF D'ENCLIQUETAGE

(30) Priorität: 29.02.2012 DE 102012003854
(43) Veröffentlichungstag der Anmeldung: 07.01.2015
(73) Patentinhaber: Kiekert AG, 42579 Heiligenhaus (DE)
(72) Erfinder: BARMSCHEIDT, Christian, 47178 Duisburg (DE)
(86) Internationale Anmeldenummer: PCT/DE2013/000104
(87) Internationale Veröffentlichungsnummer: WO 2013/127383

(56) Entgegenhaltungen:
- EP-A2- 1 391 573
- DE-A1-102007 060 915
- FR-A1- 2 775 016
- US-A1- 2005 200 137
- US-A1- 2010 244 466

## Beschreibung

Die Erfindung betrifft einen Kraftfahrzeugtürverschluss, mit einem Gesperre, ferner mit einem elektrischen Antrieb für das Gesperre, und mit zumindest einem Signalgeber zur Beaufschlagung des elektrischen Antriebes, wobei sowohl eine erste Flanke als auch eine zweite Flanke eines vom Signalgeber erzeugten Signals zur Ansteuerung des elektrischen Antriebes ausgewertet werden. Außerdem ist Gegenstand der Erfindung ein Verfahren zur motorischen bzw. elektrischen Betätigung eines Gesperres bei einem Kraftfahrzeugtürverschluss nach dem Oberbegriff des Anspruches 11.

Ein Kraftfahrzeugtürverschluss sowie ein zugehöriges Verfahren zur elektrischen Betätigung eines Gesperres der eingangs beschriebenen Ausgestaltung wird in der US 2005/0200137 A1 beschrieben. Bei dem bekannten Kraftfahrzeugtürverschluss wird so vorgegangen, dass der elektrische Antrieb für einen Schließvorgang sorgt. Zu diesem Zweck ist der Signalgeber einem Schließbolzen zugeordnet, dessen Bewegung beim Schließvorgang abgetastet wird.

Ein Kraftfahrzeugtürverschluss sowie ein zugehöriges Verfahren zur elektrischen Betätigung eines Gesperres in anderer Ausführungsform wird in der DE 196 00 524 A1 vorgestellt. Hier geht es um ein Schloss für Kraftfahrzeugtüren, welches elektrisch betätigbar ist und zusätzlich eine Notöffnung aufweist. Bei Betätigung einer Handhabe, beispielsweise eines Türinnengriffes oder eines Türaußengriffes, wird die Sperrklinke als Bestandteil des Gesperres mit Hilfe einer Stelleinrichtung elektrisch zumindest in eine Öffnungsstellung gebracht. Das hat sich grundsätzlich bewährt und wird als sogenanntes "elektrisches Öffnen" des Kraftfahrzeugtürverschlusses bezeichnet, weil der eigentliche Öffnungsvorgang nicht manuell über eine Betätigungshebelkette erfolgt, sondern vielmehr ohne mechanische Verbindung zwischen der Handhabe und dem Gesperre (einzig) auf elektrischem Wege mit Hilfe des elektrischen Antriebes.

Bei einem vergleichbaren Kraftfahrzeugtürverschluss, wie er in der DE 203 07 347 U1 beschrieben wird, arbeitet der elektrische Antrieb unter Zwischenschaltung eines Exzenters mittelbar oder unmittelbar auf die Sperrklinke zum Öffnen der Drehfalle. Der Exzenter wird in ausgehobener Stellung der Sperrklinke mit Hilfe eines dann einfallenden Blockiermittels so lange festgehalten, bis die sich öffnende Drehfalle das Blockiermittel vom Exzenter trennt. Auf diese Weise soll ein sicheres Ausheben der Sperrklinke gelingen, und zwar insbesondere ohne ein sogenanntes Vorrasthakeln.

Bei diesem Vorrasthakeln handelt es sich um einen Vorgang, bei dem die an sich ausgehobene Sperrklinke wieder in mechanischen Kontakt zu der sich öffnenden Drehfalle tritt. Das kann beispielsweise dadurch geschehen, dass die zum Öffnen des Gesperres betätigte Handhabe losgelassen und gegebenenfalls noch einmal beaufschlagt wird, und zwar während das Gesperre noch öffnet bzw. der erstmalig eingeleitete Öffnungsvorgang des Gesperres noch nicht abgeschlossen ist. Jedenfalls wird durch dieses Vorrasthakeln die Öffnungsbewegung der Drehfalle möglicherweise verzögert oder ganz unterbunden. Außerdem wird der Öffnungsvorgang meistens von störenden Geräuschen begleitet. Ein Vorrasthebeln tritt häufig bei einem extrem langsamen Öffnungsvorgang auf.

Um dieses Vorrasthakeln zu unterbinden, lehrt die bekannte und bewährte Lehre nach der DE 203 07 347 U1 das als zweiarmiger Blockierhebel ausgebildete Blockiermittel, welches mit dem Exzenter und auch der Drehfalle wechselwirkt. Dadurch wird zwar die gewünschte Funktionalität (Verbinden des Vorrasthakelns) zur Verfügung gestellt, ist allerdings der konstruktive Aufwand nicht unerheblich, weil der elektrische Antrieb und die Drehfalle an den zusätzlichen Blockierhebel angepasst werden müssen und im Übrigen der Blockierhebel realisiert und eingebaut werden muss. Als Folge hiervon wird ergänzend relativ viel Bauraum für den bekannten Kraftfahrzeugtürverschluss benötigt, was in Anbetracht der beengten Platzverhältnisse im Innern einer Kraftfahrzeugtür zunehmend problematisch wird. Hier will die Erfindung insgesamt Abhilfe schaffen.

Der Erfindung liegt das technische Problem zugrunde, einen derartigen Kraftfahrzeugtürverschluss so weiter zu entwickeln, dass die Montage- und Herstellungskosten verringert sind, und zwar bei nach wie vor einwandfreier Funktionalität und insbesondere unter Vermeidung des bereits beschriebenen Vorrasthakelns.

Zur Lösung dieser technischen Problemstellung ist ein gattungsgemäßer Kraftfahrzeugtürverschluss im Rahmen der Erfindung dadurch gekennzeichnet, dass der elektrische Antrieb als elektrischer Öffnungsantrieb zum elektrischen Öffnen des Gesperres ausgebildet ist und dazu nach einer durch die erste Flanke des Signalgebers initiierten Startphase in eine Haltephase übergeht, die über einen Flankenwechsel durch die zweite Flanke beendet wird, oder umgekehrt, wobei die auf jeden Fall absolvierte Startphase innerhalb einer Startzeit sicherstellt, dass der elektrische Antrieb ungestört von seiner Grundstellung in eine Endlage überführt wird, und wobei der elektrische Antrieb nach Beendigung der Haltephase in die Grundstellung überführt wird. In dieser Grundstellung kann beispielsweise ein neuer Startbefehl verarbeitet werden.

Der elektrische Antrieb dient folglich dazu, das Gesperre zu öffnen. Dazu arbeitet der elektrische Antrieb im Allgemeinen auf einen Auslösehebel, welcher seinerseits die Sperrklinke von der Drehfalle abhebt, so dass dieser federunterstützt öffnen kann. Grundsätzlich kann der elektrische Antrieb aber auch direkt auf die Sperrklinke in öffnendem Sinne einwirken.

Im Rahmen der Erfindung wird nun das vom Signalgeber erzeugte Signal zur speziellen Ansteuerung des zuvor beschriebenen elektrischen Antriebes ausgewertet. Der Signalgeber wechselwirkt in diesem Zusammenhang wie üblich mit einer Handhabe und/oder einem an die Handhabe angeschlossenen Hebel. Außerdem mag der Signalgeber mit einer Federzunge zu seiner Betätigung ausgerüstet sein. Sofern die Handhabe auf den bereits angesprochenen und angeschlossenen Hebel arbeitet, welcher seinerseits den Signalgeber beaufschlagt.

Bei dem Hebel kann es sich um einen mit dem elektrischen Antrieb wechselwirkenden Blockierhebel handeln. Der Blockierhebel sorgt typischerweise dafür, dass bei unbeaufschlagter Handhabe der elektrische Antrieb blockiert wird. Dadurch lassen sich etwaige Fehlbestromungen des elektrischen Antriebes konstruktiv beherrschen. Denn solche Fehlbestromungen führen erfindungsgemäß nicht zum elektrischen Öffnen des Gesperres, weil in diesem Zusammenhang der Blockierhebel den elektrischen Antrieb festhält bzw. blockiert. Erst wenn die Handhabe betätigt wird und folglich auch den Blockierhebel beaufschlagt, verlässt dieser den elektrischen Antrieb und kann folglich der elektrische Antrieb auf das Gesperre wunschgemäß arbeiten. Dadurch wird ein besonders sicherer Betrieb zur Verfügung gestellt.

Von besonderer Bedeutung ist nun der Umstand, dass der im Allgemeinen der Handhabe bzw. dem Hebel oder Blockierhebel zugeordnete Signalgeber ein Signal zwei Flanken erzeugt und beide Flanken erfindungsgemäß ausgewertet werden. Diese beiden Flanken spielen im Stand der Technik überhaupt keine Rolle, da es hier lediglich auf die Betätigung des Signalgebers als solchen ankommt.

Im Rahmen der Erfindung wird der Signalgeber bzw. ein an dieser Stelle meistens eingesetzter Mikroschalter jedoch hinsichtlich des mit seiner Hilfe erzeugten Betätigungssignales untersucht und ausgewertet. Denn die Betätigung eines solchen Signalgebers bzw. Mikroschalters korrespondiert dazu, dass das Signal mit einer Flanke startet mit einer Bestromungszeit x für den Antrieb, die auch Verschleißeinflüsse des Antriebes berücksichtigt, um die Endstellung zu erreichen. Nach der Bestromungszeit x wird der Antrieb mit Hilfe eines Kurzschlusses in der Endstellung gehalten. Durch eine zweite Flanke wird der Signalgeber nicht mehr beaufschlagt. Der Kurzschluss wird aufgehoben und es kann ein neues Signale für die Betätigung des Antriebes aufgenommen werden. Mit Hilfe der ersten Flanke wird nun im Rahmen der Erfindung der elektrische Antrieb gestartet. Dagegen erfolgt mittels der zweiten Flanke eine Abschaltung des Kurzschlusses respektive eine Vorgehensweise derart, dass der Kurzschluss unwirksam gesetzt wird und ein erneutes Starten des Antriebes ermöglicht wird.

Im Allgemeinen geht der elektrische Antrieb nach einer Startphase in eine Haltephase über. Die Startphase korrespondiert zu einer vorgegebenen Startzeit, die mit der ersten Flanke des Signalgebers beginnt. Da das Signal des Signalgebers typischerweise in einer angeschlossenen Steuereinheit ausgewertet wird, welche ihrerseits den elektrischen Antrieb beaufschlagt, lässt sich die vorerwähnte Startzeit problemlos in der Steuereinheit abspeichern und mit ihrer Hilfe vorgeben.

Die Haltephase schließt unmittelbar an die Startzeit an, Das hängt letztlich davon ab, welche Zeit der elektrische Antrieb benötigt, um das Gesperre im beschriebenen Beispielfall vollständig zu öffnen respektive die Sperrklinke in ihre vollständig von der Drehfalle abgehobene Position zu überführen (Endlage). Im Gegensatz zu der Startphase ist die Haltephase zeitlich nicht vorgegeben und prinzipiell auch nicht begrenzt. Vielmehr steht lediglich der Beginn der Haltephase fest, nämlich als Ende der Startphase. Die Haltephase wird beendet, sobald der Signalgeber bzw. das von ihm erzeugte Signal die zweite Flanke zeigt. Wie die erste Flanke, so wird auch die zweite Flanke des Signalgebers von der Steuereinheit registriert und entsprechend ausgewertet. Sobald also die zweite Flanke beobachtet wird, sorgt die Steuereinheit dafür, dass die Haltephase beendet wird und ein neuer Start realisiert werden kann.

Dieser Flankenwechsel ist typischerweise damit verbunden, dass die den Signalgeber mittelbar oder unmittelbar beaufschlagende Handhabe (Innentürgriff und/oder Außentürgriff) zum Öffnen des Gesperres betätigt wird. Dagegen korrespondiert die zweite Flanke des Signals des Signalgebers dazu, dass die betreffende Handhabe losgelassen wird und beispielsweise federunterstützt Ihre Ausgangsstellung bzw. Grundstellung wieder einnimmt.

Sofern ein solcher Flankenwechsel während der Startphase und innerhalb der Startzeit beobachtet wird, hat diese auf die Funktionalität einen Einfluss. D. h., in diesem Fall wird der Flankenwechsel von der Steuereinheit ausgewertet. Dadurch ist sichergestellt, dass die Bestromung für den elektrischen Antrieb abgebrochen wird und ein neuer Startvorgang eingeleitet werden kann. Denn die auf jeden Fall absolvierte Startphase innerhalb der Startzeit stellt sicher, dass der elektrische Antrieb ungestört von seiner Grundeinstellung in die Endlage überführt wird. Die Endlage des elektrischen Antriebes korrespondiert im Bespielfall dazu, dass die Sperrklinke von der Drehfalle abgehoben ist und folglich die Drehfalle federunterstützt öffnen kann. Die Grundstellung korrespondiert dagegen zur Position, in welcher der elektrische Antrieb startet und das Gesperre (noch) unbeeinflusst ist. Die erfindungsgemäße Haltephase, die solange andauert bis am Signalgeber kein Flankenwechsel mehr erzeugt wird, sorgt dafür, dass ein Vorrasthakeln verhindert wird.

Im Allgemeinen setzt sich der elektrische Antrieb aus wenigstens einem Elektromotor, einem hiervon angetriebenen Schneckenrad und einer mit dem Schneckenrad kämmenden Abtriebsscheibe zusammen. Die Abtriebsscheibe mag Ihrerseits mit einer Öffnungskontur bzw. einem Öffnungsnocken ausgerüstet sein, welcher beim elektrischen Öffnen mit dem das Gesperre beaufschlagenden Auslösehebel wechselwirkt respektive direkt auf das Gesperre, beispielsweise die Sperrklinke, arbeitet. Es ist erfindungsgemäß jedoch auch der Einsatz des mehrstufigen Getriebes möglich

Gegenstand der Erfindung ist auch das einleitend bereits beschriebene Verfahren zur elektrischen bzw. motorischen Betätigung eines Gesperres bei einem Kraftfahrzeugtürverschluss, welcher die einleitend beschriebenen Eigenschaften aufweisen kann. Dabei geht der elektrische Antrieb durch die mit Hilfe des Flankenwechsels des Signalgebers initiierten Startphase danach in die Haltephase über, welche durch den erneuten Flankenwechsel beendet wird. Nach Beendigung der Haltephase wird der elektrische Antrieb in eine Neutralstellung bzw. seine Grundstellung überführt. In dieser Neutralstellung bzw. Grundstellung kann seitens des elektrischen Antriebes ein erneuter Startbefehl bzw. ein von der Handhabe initiierter Öffnungsvorgang verarbeitet werden. Damit der elektrische Antrieb von seiner Endlage in die Neutralstellung bzw. Grundstellung überführt werden kann, wird der elektrische Antrieb typischerweise mit Federkraft beaufschlagt. Hierzu mag eine Feder und insbesondere Mitte-/Null-Feder dienen, die vorteilhaft in die Abtriebsscheibe integriert ist.

Die Haltephase des elektrischen Antriebes korrespondiert im Regelfall zu einem Kurzschluss des Elektromotors als Bestandteil des elektrischen Antriebes. Dieser Kurzschluss des Elektromotors sorgt dafür, dass der elektrische Antrieb eine Haltefunktion im Vergleich zu dem von ihm beaufschlagten Gesperre übernimmt. Diese Haltefunktion stellt sicher, dass die Sperrklinke mit Hilfe des elektrischen Antriebes während der betreffenden Haltephase unverändert von der Drehfalle abgehoben wird und bleibt, und zwar auch dann, wenn die Drehfalle bereits federunterstützt geöffnet hat.

Alternativ zu einem Kurzschluss ist erfindungsgemäß auch eine Pulssteuerung des Antriebes mit einer geringen Voltzahl einsetzbar.

Erst wenn seitens der Handhabe bzw. des hiervon beaufschlagten Signalgebers die zweite Flanke des vom Signalgeber erzeugten Signals beobachtet wird, erfährt die Haltephase eine Beendigung. Dadurch ist sichergestellt, dass die ausgehobene bzw. abgehobene Sperrklinke in keinem Fall in mechanischem Kontakt zu der sich öffnenden Drehfalle tritt oder treten kann. Dadurch kann die Drehfalle in jedem Fall verzögerungsfrei öffnen und wird bei Ihrer Öffnungsbewegung nicht behindert. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1 und 2**: den erfindungsgemäßen Kraftfahrzeugtürverschluss in unterschiedlichen Funktionsstellungen und
- **Fig. 3**: zwei prinzipielle Zeitdiagramme zur Verdeutlichung des Öffnungsvorganges.

In den Fig. 1 und 2 ist ein Kraftfahrzeugtürverschluss dargestellt, der mit einem nicht ausdrücklich gezeigten Gesperre ausgerüstet ist. Tatsächlich setzt sich das Gesperre wie üblich aus einer Drehfalle und einer Sperrklinke zusammen. Auf die Sperrklinke arbeitet ein elektrischer Antrieb 1, 2, 3 mittelbar oder unmittelbar. Der elektrische Antrieb 1, 2, 3 setzt sich aus einem Elektromotor 1, einer von dem Elektromotor 1 beaufschlagten Schnecke 2 und schließlich einer mit der Schnecke 2 kämmenden Abtriebsscheibe 3 zusammen.

Als Folge hiervon kann die Abtriebsscheibe 3 Drehbewegungen um ihre Achse 4 vollführen. Dabei führen Drehbewegungen der Abtriebsscheibe 3 um die Achse 4 im Gegenuhrzeigersinn dazu, dass die bereits angesprochene Sperrklinke unmittelbar oder mittelbar über einen nicht ausdrücklich dargestellten Auslösehebel von ihrem Eingriff mit der Drehfalle abgehoben wird. Sobald die Sperrklinke nicht mehr im Eingriff mit der Drehfalle ist bzw. von dieser abgehoben wird, kann die Drehfalle federunterstützt öffnen und einen zuvor gefangenen Schließbolzen freigeben. Als Folge hiervon ist das Gesperre geöffnet. Diese grundsätzliche Funktionalität ist bekannt und wird beispielhaft in den einleitend bereits in Bezug genommenen Schriften zum Stand der Technik nach der DE 196 00 524 A1 oder auch der DE 203 07 347 U1 im Detail besch rieben.

Die abgehobene Position der Sperrklinke im Vergleich zur Drehfalle korrespondiert dazu, dass der elektrische Antrieb 1, 2, 3 bzw. dessen Abtriebsscheibe 3 mit ihrem Anschlag 5 in Anlage an einen gehäusefesten Gegenanschlag 6 im Gegenuhrzeigersinn gefahren ist. Der Übergang von der in den Fig. 1 und 2 dargestellten Grundstellung (Neutralstellung) bzw. Anfangsposition A des elektrischen Antriebes 1, 2, 3 bzw. der Abtriebsscheibe 3 in die zuvor beschriebene Endlage (Endposition E) mit dem gegen den Gegenanschlag 6 gefahrenen Anschlag 5 wird auch anhand der Fig. 3 deutlich.

Hier sind im oberen Diagramm der Fig. 3 die Grundstellung bzw. Anfangsposition A und die Endstellung respektive Endlage E des elektrischen Antriebes 1, 2, 3 dargestellt. Befindet sich der elektrische Antrieb 1, 2, 3 nicht mehr in der Endlage bzw. Endposition E respektive erfährt der zugehörige Elektromotor 1 keine entsprechende Beaufschlagung, so sorgt eine in den Fig. 1 und 2 lediglich angedeutete Feder 7 dafür, dass der elektrische Antrieb 1, 2, 3 seine Grundstellung respektive Anfangsposition A federunterstützt einnimmt.

Zu diesem Zweck ist die Feder 7 als Mitte-/Null-Feder 7 ausgelegt und sorgt unabhängig von der Betätigungsrichtung des elektrischen Antriebes 1, 2, 3 respektive der Drehrichtung der Abtriebsscheibe 3 um Ihre Achse 4 jeweils dafür, dass nach Beendigung der Beaufschlagung des elektrischen Antriebes 1, 2, 3 jeweils die Grundstellung respektive Neutralstellung oder Anfangsposition A seitens des elektrischen Antriebes 1, 2, 3 eingenommen wird.

In der Fig. 3 ist dann noch der zugehörige Zeitverlauf eines Signals S dargestellt, welches von einem Signalgeber 8 an eine Steuereinheit 9 übermittelt wird. Der Signalgeber 8 ist einer Handhabe 10 zugeordnet. Im Ausführungsbeispiel arbeitet die Handhabe 10 auf einen Hebel 11, der als Blockierhebel 11 ausgebildet ist. Sobald die Handhabe 10 beaufschlagt wird, und zwar in öffnendem Sinne, wird der Hebel respektive Blockierhebel 11 um seine Achse 12 im Uhrzeigersinn verschwenkt, wie man beim Übergang von der Fig. 1 zur Fig. 2 erkennt.

Als Folge dieser beschriebenen Beaufschlagung der Handhabe 10 arbeitet der Blockierhebel 11 auf den Signalgeber 8. Der Signalgeber 8 ist seinerseits mit einer Federzunge 13 ausgerüstet. Sobald die Handhabe 10 beaufschlagt wird, erzeugt der Signalgeber 8 ein Signal S, welches von "0" auf "1" entsprechend der Darstellung in der Fig. 3 übergeht. Die losgelassene Handhabe 10 führt dazu, dass das Signal S von "1" auf "0" wieder abfällt. Hiermit einhergehend werden einer ersten Flanke Fs und eine zweite Flanke F_{E} im zeitlichen Verlauf des Signales S über der Zeit t bei der Fig. 3 beobachtet. Sowohl die erste Flanke F_{S} als auch die zweite Flanke F_{E} des vom Signalgeber 8 erzeugten Signals S werden nun im Rahmen der Erfindung ausgewertet, und zwar zur Ansteuerung des elektrischen Antriebes 1, 2, 3. Für die Auswertung sorgt im Beispielsfall die Steuereinheit 9.

Dabei ist die Auslegung insgesamt so getroffen, dass mittels der ersten Flanke F_{S} des Signals S des Signalgebers 8 der elektrische Antrieb 1, 2, 3 gestartet wird. Das erkennt man bei einem Vergleich der beiden untereinander angeordneten Zeitdiagramme in der Fig. 3. Tatsächlich korrespondiert die erste Flanke F_{S} dazu, dass der elektrische Antrieb 1, 2, 3 von seiner Grundstellung A in die Endlage E übergeht bzw. eine entsprechende Bestromung seitens der Steuereinheit 9 erfährt. Dagegen sorgt die zweite Flanke F_{E} des Signals S des Signalgebers 8 dafür, dass der elektrische Antrieb 1, 2, 3 abgeschaltet wird. Anhand der Fig. 3 erkennt man, dass folgerichtig die zweite Flanke F_{E} mit dem Übergang des elektrischen Antriebes 1, 2, 3 von der Endlage E erneut zur Grundstellung A zusammenfällt.

Außerdem wird anhand der Fig. 3 deutlich, dass die Bestromung des elektrischen Antriebes 1, 2, 3 während der Einnahme seiner Endlage E, d. h. beim Anliegen des Anschlages 5 der Abtriebsscheibe 3 am gehäusefesten Gegenanschlag 6 in zwei Phasen unterteilt ist, nämlich eine Startphase P_{S} und eine Haltephase P_{H}. Während der Startphase Ps erfährt der elektrische Antrieb 1, 2, 3 mit Hilfe der Steuereinheit 9 eine aktive Bestromung, indem die Steuereinheit 9 den Elektromotor 1 entsprechend beaufschlagt. Dagegen korrespondiert die Haltephase P_{H} dazu, dass der fragliche Elektromotor 1 kurzgeschlossen wird wodurch im Beispielfall unverändert Haltekräfte an dem elektrischen Antrieb 1, 2, 3 derart aufgebaut werden, dass die Kraft der Feder 7 überwunden wird und der Anschlag 5 nach wie vor am Gegenanschlag 6 anliegt.

Die Startphase P_{S} korrespondiert zu einer vorgegebenen Startzeit ts. Diese Startzeit t_{S} mag im vorliegenden Beispielfall zu einer Zeitdauer von 20 ms bis 100 ms gehören. Innerhalb der Startzeit t_{S} wird sichergestellt, dass der elektrische Antrieb 1, 2, 3 zuverlässig von seiner Grundstellung A in die Endlage E überführt wird. An die Startphase P_{S} bzw. die Startzeit t_{S} schließt sich unmittelbar die Haltephase P_{H} des elektrischen Antriebes 1, 2, 3 an. Zu der Haltephase P_{H} korrespondiert eine Haltezeit t_{H}. Die Haltezeit t_{H} schließt unmittelbar an die Startzeit t_{S} an. Während der Haltephase P_{H} behält der elektrische Antrieb 1, 2, 3 - wie bereits beschrieben - seine Position dergestalt bei, dass der Anschlag 5 am Gegenanschlag 6 anliegt und folglich die mit Hilfe der Abtriebsscheibe 3 abgehobene Sperrklinke unverändert in abgehobener Position gehalten wird.

Erst wenn die Steuereinheit 9 die zweite Flanke F_{E} des Signals S des Signalgebers 8 registriert, wird die Haltephase P_{H} und damit auch die Haltezeit t_{H} beendet.

Um die beschriebenen Funktionswechsel zu initiieren, wird die Handhabe 10 beaufschlagt, die ihrerseits auf den Blockierhebel 11 arbeitet, der seinerseits den Signalgeber 8 beaufschlagt. Der Blockierhebel 11 stellt im Ausführungsbeispiel sicher, dass beispielsweise Fehlbestromungen des elektrischen Antriebes 1, 2, 3 nicht zu einer unbeabsichtigten Öffnung des Gesperres führen können. Tatsächlich befindet sich nämlich der Blockierhebel 11 in Eingriff mit dem elektrischen Antrieb 1, 2, 3 entsprechend der Funktionsstellung nach Fig. 1 solange, wie der Blockierhebel 11 nicht mit Hilfe der Handhabe 10 um seine Achse 12 im Uhrzeigersinn verschwenkt wird. Erst wenn dies geschieht und die Funktionsstellung nach Fig. 2 eingenommen wird, kann der elektrische Antrieb 1, 2, 3 überhaupt loslaufen und das Gesperre öffnen. Dadurch lassen sich etwaige Fehlbestromungen auffangen, weil diese dazu korrespondieren, dass die Handhabe 10 nicht ausgelenkt ist. Sollte der elektrische Antrieb 1, 2, 3 einer solchen Fehlbestromung unterliegen, so sorgt der unverändert in Eingriff befindliche Blockierhebel 11 in einem solchen Fall zuverlässig dafür, dass der elektrische Antrieb 1, 2, 3 blockiert wird und das von ihm beaufschlagte Gesperre keine Öffnung erfährt.

In jedem Fall ist sichergestellt, dass der elektrische Antrieb 1, 2, 3 nach Beendigung der Haltephase P_{H} und folglich auch nach Ablauf der Haltezeit t_{H} in seine Neutralstellung bzw. Grundstellung A überführt wird. Das macht die Fig. 3 unmittelbar deutlich. Tatsächlich sorgt hierfür die in die Abtriebsscheibe 3 integrierte Mitte-Null-Feder 7. In dieser Grundstellung bzw. Neutralstellung A kann nun ein erneuter Startbefehl seitens der Handhabe 10 verarbeitet werden. Erst wenn die Startphase P_{S} und folglich die Startzeit t_{S} absolviert worden sind, ist der elektrische Antrieb 1, 2, 3 überhaupt dazu in der Lage, ein weiteres und abweichendes Signal S des Signalgebers 8 verarbeiten zu können.

## Patentansprüche

1. Kraftfahrzeugtürverschluss, mit einem Gesperre, ferner mit einem elektrischen Antrieb (1, 2, 3) für das Gesperre, und mit zumindest einem Signalgeber (8) zur Beaufschlagung des elektrischen Antriebes (1, 2, 3), wobei sowohl eine erste Flanke (F_{S}) als auch eine zweite Flanke (F_{E}) eines vom Signalgeber (8) erzeugten Signals (S) zur Ansteuerung des elektrischen Antriebes (1, 2, 3) ausgewertet werden,
**dadurch gekennzeichnet, dass**
- der elektrische Antrieb (1, 2, 3) als elektrischer Öffnungsantrieb zum elektrischen Öffnen des Gesperres ausgebildet ist und dazu
- nach einer durch die erste Flanke (F_{S}) des Signalgebers (8) initiierten Startphase (P_{S}) in eine Haltephase (P_{H}) übergeht, die über einen Flankenwechsel durch die zweite Flanke (F_{E}) beendet wird, oder umgekehrt, wobei
- die auf jeden Fall absolvierte Startphase (P_{S}) innerhalb einer Startzeit (t_{S}) sicherstellt, dass der elektrische Antrieb (1, 2, 3) ungestört von seiner Grundstellung (A) in eine Endlage (E) überführt wird, und wobei
- der elektrische Antrieb (1, 2, 3) nach Beendigung der Haltephase (P_{H}) in die Grundstellung (A) überführt wird.

2. Kraftfahrzeugtürverschluss nach Anspruch 1, **dadurch gekennzeichnet, dass** durch einen Flankenwechsel mittels der Flanke (F_{S}) der elektrische Antrieb (1, 2, 3) gestartet und mittels der Flanke (F_{E}) abgeschaltet wird oder umgekehrt.

3. Kraftfahrzeugtürverschluss nach Anspruch 1 oder 2, **dadurch gekennzeichnet, dass** in der Grundstellung (A) des elektrischen Antriebs (1, 2, 3) nach Beendigung der Haltephase (P_{H}) ein neuer Startbefehl verarbeitet werden kann.

4. Kraftfahrzeugtürverschluss nach Anspruch 3, **dadurch gekennzeichnet, dass** die Startphase (P_{S}) zu einer vorgegebenen Startzeit (t_{S}) korrespondiert, während die sich daran anschließende Haltephase (P_{H}) zu einer von der Flanke (F_{E}) des Signalgebers (8) beendeten Haltezeit (t_{H}) gehört.

5. Kraftfahrzeugtürverschluss nach einem der Ansprüche 1 bis 4, **dadurch gekennzeichnet, dass** sich der elektrische Antrieb (1, 2, 3) aus wenigstens einem Elektromotor (1), einem hiervon angetriebenen Schneckenrad (2) und einer mit dem Schneckenrad (2) kämmenden Abtriebsscheibe (3) zusammensetzt.

6. Kraftfahrzeugtürverschluss nach einem der Ansprüche 1 bis 5, **dadurch gekennzeichnet, dass** der Signalgeber (8) mit einer Handhabe (10) und/oder einem an die Handhabe (10) angeschlossenen Hebel (11) wechselwirkt.

7. Kraftfahrzeugtürverschluss nach einem der Ansprüche 1 bis 6, **dadurch gekennzeichnet, dass** der Signalgeber (8) mit einem Bauteil (13) vorzugsweise in Form einer Federzunge (13) zu seiner Betätigung ausgerüstet ist.

8. Kraftfahrzeugtürverschluss nach den Ansprüchen 6 und 7, **dadurch gekennzeichnet, dass** das Bauteil (13) von dem an die Handhabe (10) angeschlossenen Hebel (11) beaufschlagt wird.

9. Kraftfahrzeugtürverschluss nach einem der Ansprüche 6 bis 8, **dadurch gekennzeichnet, dass** der Hebel (11) als mit dem elektrischen Antrieb (1, 2, 3) wechselwirkender Blockierhebel (11) ausgebildet ist.

10. Kraftfahrzeugtürverschluss nach Anspruch 9, **dadurch gekennzeichnet, dass** der Blockierhebel (11) bei unbeaufschlagter Handhabe (10) den elektrischen Antrieb (1, 2, 3) blockiert.

11. Verfahren zur motorischen Betätigung eines Gesperres bei einem Kraftfahrzeugtürverschluss, insbesondere bei einem Kraftfahrzeugtürverschluss nach einem der Ansprüche 1 bis 10, wonach mittels zumindest eines Signalgebers (8) ein elektrischer Antrieb (1, 2, 3) beaufschlagt wird, und wonach sowohl eine erste Flanke (F_{S}) als auch eine zweite Flanke (F_{E}) eines vom Signalgeber (8) erzeugten Signals (S) zur Ansteuerung des elektrischen Antriebs (1, 2, 3) ausgewertet werden,
**dadurch gekennzeichnet, dass**
- der elektrische Antrieb (1, 2, 3) als elektrischer Öffnungsantrieb zum elektrischen Öffnen des Gesperres ausgebildet ist und dazu
- nach einer durch die erste Flanke (F_{S}) des Signalgebers (8) initiierten Startphase (P_{S}) in eine Haltephase (P_{H}) übergeht, die über einen Flankenwechsel durch die zweite Flanke (F_{E}) beendet wird, oder umgekehrt, wobei
- die auf jeden Fall absolvierte Startphase (P_{S}) innerhalb einer Startzeit (t_{S}) sicherstellt, dass der elektrische Antrieb (1, 2, 3) ungestört von seiner Grundstellung (A) in eine Endlage (E) überführt wird, und wobei
- der elektrische Antrieb (1, 2, 3) nach Beendigung der Haltephase (P_{H}) in die Grundstellung (A) überführt wird.

12. Verfahren nach Anspruch 11, **dadurch gekennzeichnet, dass** in der Grundstellung (A) des elektrischen Antriebes (1, 2, 3) nach Beendigung der Haltephase (P_{H}) ein neuer Startbefehl verarbeitet werden kann.

13. Verfahren nach Anspruch 11 oder 12, **dadurch gekennzeichnet, dass** der elektrische Antrieb (1, 2, 3) zum Übergang von seiner Endlage (E) in die Grundstellung (A) mit der Kraft einer Feder (7) beaufschlagt wird.

14. Verfahren nach einem der Ansprüche 11 bis 13, **dadurch gekennzeichnet, dass** die Haltephase (P_{H}) des elektrischen Antriebes (1, 2, 3) zu einem Kurzschluss, einer Impulssteuerung u.s.w. des Elektromotors (1) als Bestandteil des elektrischen Antriebes (1, 2, 3) korrespondiert.

## Claims

1. Motor vehicle door latch with a locking mechanism, furthermore with an electrical drive (1, 2, 3) for the locking mechanism, and with at least a transducer (8) to act on the electrical drive (1, 2, 3), wherein both a first flank (F_{S}) and also a second flank (F_{E}) of a signal (S) generated by the transducer (8) are evaluated to control the electrical drive (1, 2, 3), **characterized in that**
- the electrical drive (1, 2, 3) is formed as an electrical opening drive for the electrical opening of the locking mechanism and
- is after a start phase (P_{S}) initiated by the first flank (F_{S}) of the transducer (8) transferred into a stopping phase (P_{H}) which is ended by a flank change by the second flank (F_{E}), or vice versa, whereby
- the start phase (P_{S}), which is completed in any case, ensures within a start time (t_{S}) that the electrical drive (1, 2, 3) is transferred unhindered from its basic position (A) into an end position (E), and wherein
- the electrical drive (1, 2, 3) is transferred into the basic position (A) after the holding phase (P_{H}) has ended.

2. Motor vehicle door latch according to claim 1, **characterized in that** the electrical drive (1, 2, 3) is started by means of an flank change via of the flank (F_{S}) and switched off via the flank (F_{E}) or vice versa.

3. Motor vehicle door latch according to claim 1 or 2, **characterized in that** in the basic position (A) of the electrical drive (1, 2, 3) a new start command can be processed after ending of the holding phase (P_{H}).

4. Motor vehicle door latch according to claim 3, **characterized in that** the start phase (P_{S}) corresponds to a specified start time (t_{S}) while the subsequent holding phase (P_{H}) pertains to a holding time (t_{H}) ended by the flank (F_{E}) of the transducer (8).

5. Motor vehicle door latch according to one of the claims 1 to 4, **characterized in that** the electrical drive (1, 2, 3) comprises at least an electromotor (1), a wormgear (2) driven thereby and a driven pulley (3) combing with the wormgear (2).

6. Motor vehicle door latch according to one of the claims 1 to 5, **characterized in that** the transducer (8) interacts with a handle (10) and/or a lever (11) connected to the handle (10).

7. Motor vehicle door latch according to one of the claims 1 to 6, **characterized in that** the transducer (8) is equipped with a component (13), preferably in the form of a spring tongue (13), for its operation.

8. Motor vehicle door latch according to the claims 6 and 7, **characterized in that** the component (13) is acted on by the lever (11) connected to the handle (10).

9. Motor vehicle door latch according to one of the claims 6 to 8, **characterized in that** the lever (11) is formed as a blocking lever (11) interacting with the electrical drive (1, 2, 3).

10. Motor vehicle door latch according to claim 9, **characterized in that** the blocking lever (11) blocks the electrical drive (1, 2, 3) when the handle (10) is not acted on.

11. Procedure for the motorized operation of a locking mechanism on a motor vehicle door latch, in particular on a motor vehicle door latch according to one of the claims 1 to 10, wherein by means of at least one transducer (8) an electrical drive (1, 2, 3) is acted on, and according to which both a first flank (F_{S}) and also a second flank (F_{E}) of a signal (S) generated by the transducer (8) are evaluated to control the electrical drive (1, 2, 3), **characterized in that**
- the electrical drive (1, 2, 3) is formed as an electrical opening drive for electrical opening of the locking mechanism and
- is after a start phase (P_{S}) initiated by the first flank (F_{S}) of the transducer (8) transferred into a holding phase (P_{H}) which is ended by means of an flank change by the second flank (F_{E}), or vice versa, whereby
- the start phase (P_{S}) which has been completed in any case ensures within a start time (t_{S}) that the electrical drive (1, 2, 3) is transferred unhindered from its basic position (A) into an end position (E) and wherein
- the electrical drive (1, 2, 3) is transferred into the basic position (A) after ending the holding phase (PH).

12. Procedure according to claim 11, **characterized in that** in the basic position (A) of the electrical drive (1, 2, 3) a new start command can be processed after ending of the holding phase (PH).

13. Procedure according to claim 11 or 12, **characterized in that** the electrical drive (1, 2, 3) is acted on with the force of a spring (7) in the transfer from its end position (E) into the basic position (A).

14. Procedure according to one of the claims 11 to 13, **characterized in that** the holding phase (P_{H}) of the electrical drive (1, 2, 3) corresponds to a short circuit, an impulse control etc. of the electromotor (1) as a component of the electrical drive (1, 2, 3).

## Revendications

1. Serrure de portière de voiture dotée d'un dispositif d'encliquetage et d'un entraînement électrique (1, 2, 3) pour le dispositif d'encliquetage, ainsi qu'au moins un émetteur de signaux (8) pour alimenter l'entraînement électrique (1, 2, 3), à savoir qu'aussi bien un premier flanc (F_{S}) qu'un deuxième flanc (F_{E}) d'un signal (S) produit par l'émetteur de signaux (8) sont analysés pour la commande de l'entraînement électrique (1, 2, 3), **caractérisée en ce que**
- l'entraînement électrique (1, 2, 3) est conçu comme entraînement d'ouverture électrique pour ouvrir électriquement le dispositif d'encliquetage et, à cette fin,
- passe, après une phase de démarrage (P_{S}) lancée par le premier flanc (F_{S}) de l'émetteur de signaux (8), dans une phase d'arrêt (P_{H}) prenant fin lorsque le deuxième flanc (F_{E}) change, et inversement, à savoir que
- la phase de démarrage (P_{S}), effectuée dans tous les cas, pendant une période de démarrage (t_{S}) garantit que l'entraînement électrique (1, 2, 3) passe sans problème de sa position initiale (A) à sa position finale (E), à savoir que
- une fois la phase d'arrêt (P_{H}) finie, l'entraînement électrique (1, 2, 3) passe en position initiale (A).

2. Serrure de portière de voiture selon la revendication 1 **caractérisée en ce que** l'entraînement électrique (1, 2, 3) est démarré par un changement de flanc effectué à l'aide du flanc (F_{S}) ou est arrêté par le flanc (F_{E}), ou inversement.

3. Serrure de portière de voiture selon la revendication 1 ou 2, **caractérisée en ce que** lorsque l'entraînement électrique (1, 2, 3) est en position initiale (A) après la fin de la phase d'arrêt (P_{H}), il est possible de traiter un nouvel ordre de démarrage.

4. Serrure de portière de voiture selon la revendication 3 **caractérisée en ce que** la phase de démarrage (P_{S}) correspond à un temps de démarrage (t_{S}) imposé, alors que la phase d'arrêt (P_{H}) qui suit appartient à un temps d'arrêt (t_{H}) terminé par le flanc (F_{E}) de l'émetteur de signaux (8).

5. Serrure de portière de voiture selon une des revendications 1 à 4, **caractérisée en ce que** l'entraînement électrique (1, 2, 3) se compose d'au moins un moteur électrique (1), d'un satellite à vis sans fin (2) entraîné par ce dernier, et d'une poulie (3) s'engrenant avec le satellite à vis sans fin (2).

6. Serrure de portière de voiture selon une des revendications 1 à 5, **caractérisée en ce que** l'émetteur de signaux (8) interagit avec une poignée (10) et/ou un levier (11) raccordé à la poignée (10).

7. Serrure de portière de voiture selon une des revendications 1 à 6, **caractérisée en ce que** l'émetteur de signaux (8) est équipé d'une pièce (13) ayant de préférence la forme d'une lame d'aiguillage (13) pour son actionnement.

8. Serrure de portière de voiture selon les revendications 6 et 7, **caractérisée en ce que** la pièce (13) est alimentée par le levier (11) rattaché à la poignée (10).

9. Serrure de portière de voiture selon une des revendications 6 à 8, **caractérisée en ce que** le levier (11) est conçu comme levier de blocage (11) interagissant avec l'entraînement électrique (1, 2, 3).

10. Serrure de portière de voiture selon la revendication 9 **caractérisée en ce que** lorsque la poignée (10) n'est pas alimentée, le levier de blocage (11) bloque l'entraînement électrique (1, 2, 3).

11. Procédé d'actionnement motorisé d'un dispositif d'encliquetage pour une serrure de porte de voiture, notamment pour une serrure de porte de voiture conforme à une des revendications 1 à 10, selon lesquelles est alimenté au moins un entraînement électrique (1, 2, 3) émis par un émetteur de signaux (8), et aussi bien un premier flanc (Fs) qu'un deuxième flanc (F_{E}) d'un signal (S) émis par un émetteur de signaux (8) sont évalués pour la commande de l'entraînement électrique (1, 2, 3), **caractérisée en ce que**
- l'entraînement électrique (1, 2, 3) est conçu comme entraînement d'ouverture électrique pour ouvrir électriquement le dispositif d'encliquetage et, à cette fin,
- passe, après une phase de démarrage (P_{S}) lancée par le premier flanc (F_{S}) de l'émetteur de signaux (8), dans une phase d'arrêt (P_{H}) prenant fin lorsque le deuxième flanc (F_{E}) change, et inversement, à savoir que
- la phase de démarrage (P_{S}), effectuée dans tous les cas, pendant une période de démarrage (t_{S}) garantit que l'entraînement électrique (1, 2, 3) passe sans problème de sa position initiale (A) à sa position finale (E), à savoir que
- une fois la phase d'arrêt (P_{H}) finie, l'entraînement électrique (1, 2, 3) passe en position initiale (A).

12. Procédé selon la revendication 11, **caractérisé en ce que** lorsque l'entraînement électrique (1, 2, 3) est en position initiale (A) après la fin de la phase d'arrêt (P_{H}), il est possible de traiter un nouvel ordre de démarrage.

13. Procédé selon la revendication 11 ou 12, **caractérisée en ce que** pour passer de sa position finale (E) en position initiale (A), l'entraînement électrique (1, 2, 3) est alimenté par la force d'un ressort (7).

14. Procédé selon une des revendications 11 à 13, **caractérisé en ce que** la phase d'arrêt (P_{H}) de l'entraînement électrique (1, 2, 3) correspond à un court-circuit, à une commande par impulsion, etc. du moteur électrique (1) comme composante de l'entraînement électrique (1, 2, 3).
